# EUROPÄISCHE PATENTSCHRIFT

(11) **EP 0 702 117 B1**
(45) Veröffentlichungstag und Bekanntmachung des Hinweises auf die Patenterteilung: **23.08.2000**
(21) Anmeldenummer: 95114100.1
(22) Anmeldetag: 08.09.1995
(51) Int. Cl.: E04D 13/15

(54) **Dachrandeinfassung**
Roof edge fascia system
Dispositif pour l'habillage des rives de toiture

(30) Priorität: 17.09.1994 DE 4433220
(43) Veröffentlichungstag der Anmeldung: 20.03.1996
(73) Patentinhaber: Trespa International B.V., 6002 SM Weert (NL)
(72) Erfinder: van Groesen, Wilhelmus M., NL-5017 GA Tilburg (NL)
(74) Vertreter: Zounek, Nikolai, Dipl.-Ing.

(56) Entgegenhaltungen:
- EP-A- 0 132 896
- DE-A- 1 708 995
- DE-A- 3 039 612
- DE-A- 3 111 000
- DE-B- 1 709 384
- FR-A- 2 161 565
- GB-A- 2 135 709
- US-A- 3 533 201
- US-A- 3 561 182
- US-A- 4 037 372
- BOUWWERELD 87, Nr. 12, 14.Juni 1991 DOETINCHEM, NL, Seiten 76-79, XP 000233350 JOOP WILSCHUT 'daktrim steeds beter en veelzijdiger'

## Beschreibung

Die Erfindung betrifft eine Dachrandeinfassung mit einem ersten, unteren, unmittelbar auf einem Flachdach befestigbarem Profil, das ein Abdeckteil, das auf einer Flachdachverkleidung aufliegt, und eine nach unten gerichtete Anschlagschiene aufweist, und mit einem zweiten, oberen Profil, das ebenfalls ein Abdeckteil aufweist, das im Abstand über dem Abdeckteil des ersten Profils liegt, sowie eine Abdeckschiene, die im Abstand vor der Anschlagschiene des ersten Profils verläuft und diese vollständig abdeckt, und mit Profilelementen zum Verbinden der beiden Profile miteinander.

Ein derartiges System ist aus dem Dokument EP-B-0 132 896 bekannt, das ein erstes, unteres Profil, das auf dem Dach zu befestigen ist, und eine Abdeckschiene zum Bedecken des Randes des Dachhautmaterials aufweist, sowie ein zweites, oberes Profil, das ebenfalls eine Abdeckschiene aufweist, die über der genannten ersten Abdeckschiene des ersten Profils liegt. Bei diesem System ist eine Einrichtung zum Verbinden der beiden Profile miteinander vorgesehen, wobei das erste, untere Profil mit einer nach oben gerichteten Rippe ausgestattet ist, während das nach oben gerichtete Endstück des zweiten, oberen Profils Teil einer U-förmigen Rippe ist, deren Innenfläche auf dem oberen Ende der Rippe ruht. Die Anordnung ist so getroffen, daß das zweite Profil leicht abnehmbar ist und mit Abstand oberhalb des ersten Profils liegt. Der äußere Arm der U-förmigen Rippe des zweiten Profils geht in einen Abdeckrand über, der vor dem nach unten gerichteten Endstück des ersten, unteren Profils verläuft. Die nach oben gerichtete Rippe hat einen M-förmigen Querschnitt, und in eine Vertiefung der Rippe greift eine Schraube ein, die durch den einen Schenkel der U-förmigen Rippe des zweiten Profils hindurchgeführt ist. Bei diesem System ist die Befestigung einer Attikaverkleidung des Dachrandes nicht vorgesehen. Beim Bau von Gebäuden werden im allgemeinen Dachkantenprofile und Attikaverkleidung separat und häufig von verschiedenen Firmen montiert, was zu einem hohen Bauaufwand durch Verlängerung der Bauzeit und Erhöhung der Baukosten führt. Die Möglichkeit einer gemeinsamen Montage und die Kombination von einem Verkleidungssystem für die Dachrandeinfassung und einem Befestigungssystem für die Attikaverkleidung werden dabei nicht genutzt.

Bei den gängigen, sichtbaren und unsichtbaren Befestigungssystemen für Attikaverkleidungen ist eine Demontage dieser Verkleidung, um beispielsweise eine Reparatur oder Sanierung durchzuführen, nahezu unmöglich, ohne daß es zu einer Beschädigung der Flachdachverkleidung kömmt. Dadurch werden die Instandhaltungskosten erheblich verteuert.

So ist aus dem Dokument DE-A - 20 41 116 ein Dacheinfassungssystem mit einem ersten, unteren Abschnitt und einem zweiten, oberen Abschnitt bekannt, bei dem beide Abschnitte einen Abdeckstreifen aufweisen, wobei der Abdeckstreifen des ersten Abschnittes oben auf dem Dachabdeckmaterial befestigt ist und der Abdeckstreifen des zweiten Abschnittes über dem Abdeckstreifen des ersten Abschnittes liegt. Des weiteren ist ein dritter Abschnitt vorhanden, der eine Abdeckkante vor einer Mauer bildet. Dieses System besteht aus Elementen, die unmittelbar an der Baustelle entsprechend der Abmessungen konfektioniert werden und erfordert daher einen erheblichen Aufwand an manueller und professioneller Arbeit. Es ist offensichtlich, daß dieses System, sobald es installiert ist, für Wartungsarbeiten nicht entfernt werden kann und, falls dies doch vorgenommen wird, das System nicht wiederverwendbar ist, so daß notwendigerweise ein neues Dacheinfassungssystem angefertigt werden muß.

Aus dem Dokument BOUWERELD 87, Nr. 12, 14. Juni 1991 DOETINCHEM, NL, Seiten 76 bis 79, "DAKTRAM STEED BETER EN VEELZIJDIGER" ist ein Profil einer Dachrandeinfassung bekannt, an dem die vertikale Verkleidung mittels Madenschrauben festgeklemmt ist, die durch das Profil hindurchgeschraubt sind. Die beiden Profile der Dachrandeinfassung weisen keine Halterungen in Federgestalt für die Verkleidung aus.

Die DE-A 17 08 995 beschreibt eine Dachrandeinfassung, die mit einem Gleithaken ausgestattet ist, der mit Hilfe einer Schraube an einem U-Profil der Tragkonstruktion für eine Blende befestigt ist. Der Gleithaken ist nicht an einer Gehäusewand, welche mit der Dachrandeinfassung in Verbindung steht, angebracht.

Aufgabe der Erfindung ist es, eine Anordnung der eingangs beschriebenen Art so zu verbessern und weiterzuentwickeln, daß die Dachrandeinfassung und -abdeckung sowie die Attikaverkleidung mittels einer einzigen Dachrandeinfassung montierbar und hinterlüftbar sind und daß eine getrennte Demontage und Montage der Dachrandeinfassung und Attikaverkleidung für Wartungsarbeiten, ohne Beschädigung der Flachdachverkleidung und mit Wiederverwertung der Dachrandeinfassung ermöglicht wird.

Diese Aufgabe wird erfindungsgemäß dadurch gelöst, daß das erste Profil auf seiner Unterseite parallel zu der Anschlagschiene verlaufende mit Belüftungslöchern versehene Federn aufweist, die zusammen mit der gleichfalls mit Belüftungslöchern ausgerüsteten Anschlagschiene nach unten offene U-förmige Halterungen für die Oberkante der Attikaverkleidung bilden, daß zum Befestigen und Hinterlüften der Attikaverkleidung ein drittes Profil mit zumindest einer Öffnung vorhanden ist und im Abstand der Einbauhöhe der Attikaverkleidung unterhalb des ersten und zweiten Profils an einer Gebäudewand befestigt ist, und daß das dritte Profil mit von zwei Stegen gebildeten, nach oben offenen U-förmigen Halterungen für ein Teilstück der Unterkante der Attikaverkleidung ausgestattet ist.

In Weiterbildung der Erfindung bestehen die beiden Profilelemente des ersten Profils aus einem schräg nach oben abgewinkelten Profilende des Abdeckteils und einer am dazu gegenüberliegenden Profilende des Abdeckteils angeordneten Profilnase, die über die Anschlagschiene vorsteht.

In einer Ausgestaltung der Erfindung bestehen die beiden Profilelemente des zweiten Profils aus einem abgerundeten Profilhaken des Abdeckteils und einem an der Innenseite der Abdeckschiene angebrachten Schnappsitz, wobei zum Verbinden des ersten und zweiten Profils miteinander die Profilnase des Abdeckteils des ersten Profils in den Schnappsitz einrastet und der Profilhaken das nach oben schräge Profilende des Abdeckteils des ersten Profils umfaßt.

Die weitere Ausgestaltung der Erfindung ergibt sich aus den Merkmalen der Patentansprüche 4 bis 7.

Mit der Anordnung nach der Erfindung werden die Vorteile erzielt, daß die unsichtbare Befestigung der Attikaverkleidung in die Abdeckung der Dachrandeinfassung integriert ist, eine technisch einwandfrei und optisch saubere Montage der Attikaverkleidung sowie eine leichte Demontage sowohl der Attikaverkleidung als auch der Dachrandeinfassung möglich ist, und daß die Hinterseite der Attikaverkleidung ausreichend hinterlüftet werden kann. Von Vorteil ist ferner, daß ein spannungsfreies Arbeiten der Attikaverkleidung infolge von Temperatur- und Witterungseinflüssen möglich ist und daß Material-, Montage- und logistische Kosten durch den Einsatz eines gemeinsamen Systems für die Dachrandeinfassung und die Befestigung der Attikaverkleidung reduziert werden. Außerdem ermöglicht diese Anordnung eine separate Demontage der Dachrandeinfassung und der Attikaverkleidung ohne Beschädigung der Flachdachverkleidung. Weitere Vorteile ergeben sich durch die geringe Anzahl von Montage- und Demontageschritten, wobei wegen der geringen Anzahl von Montage- und Demontagehandlungen Fehler weitgehend ausgeschlossen bleiben.

Die Erfindung wird im folgenden anhand der Zeichnungen eines Ausführungsbeispiels näher erläutert. Es zeigen:
- Fig. 1: im Schnitt eine erfindungsgemäße Anordnung, bestehend aus drei Profilen A, B, C;
- Fig. 2: eine Schnittansicht des Profils B;
- Fig. 3: eine Schnittansicht des Profils A und
- Fig. 4: eine Schnittansicht des Profils C.

Figur 1 zeigt die an einem Dach und einer Wand eines Gebäudes montierte Anordnung 1, bestehend aus drei Profilen A, B, C im Schnitt. Die Profile A bis C sind im allgemeinen Aluminiumprofile, können jedoch auch aus anderen Metallen oder aus Kunststoff gefertigt sein. Das erste Profil A wird mittels Schrauben auf einer Flachdachverkleidung 4 befestigt. Hierzu ist eine Schraubverbindung 2 vorgesehen, die erhöht ausgeführt ist und zu beiden Seiten eines Loches von Rippen 21 begrenzt ist, die das Positionieren der Schrauben vereinfachen. Die erhöhte Schraubverbindung 2 verhütet das Eindringen von Wasser, das sich eventuell auf der Oberseite eines Abdeckteils 23 des Profils A sammeln könnte. Auf der Unterseite des Abdeckteils 23 befinden sich Querstege 3 zu beiden Seiten der Schraubverbindung 2. Ein weiterer Quersteg 3 ist nahe einem Profilende 11 des Abdeckteils 23 angeordnet. Die Querstege 3 bewirken einen Abstand des Abdeckteils 23 von dem Flachdach und bilden nach dem Eindrehen der Schrauben in die Schraubverbindung 2 eine Abdichtung der Flachdachverkleidung 4 durch das Profil A. Das Profil A, vgl. Fig. 3, umfaßt neben dem schon erwähnten Abdeckteil 23, das auf der Flachdachverkleidung 4 im Abstand der Querstege 3 aufliegt, eine nach unten gerichtete Anschlagschiene 6. Von der Unterseite 3 des Abdeckteils 23 erstrecken sich neben der Anschlagschiene 6 eine oder mehrere Federn 7, deren Federenden 8 einen dünneren Querschnitt als die Federn 7 besitzen und einen leicht bogenförmigen Verlauf aufweisen. Durch den verringerten Querschnitt des Federendes 8 im Vergleich zu der Feder 7 werden die Einklemmkräfte, die im Bereich einer Oberkante 29 einer Attikaverkleidung 22 auf diese aufgebracht werden, reduziert, so daß das Einschieben der Attikaverkleidung 22 in die U-förmigen, nach unten offenen Halterungen, gebildet aus den Federn 7 und der Anschlagschiene 6, leicht ausführbar ist. Die Anschlagschiene 6 und die Federn 7 sind mit Belüftungslöchern 10 ausgestattet, die sich gegenüberliegen. Die Anschlagschiene 6 besitzt eine nach innen der U-förmigen Halterung versetzte Unterkante 37, die im oberen Bereich an der Attikaverkleidung 22 anliegt. Die versetzte Unterkante 37 der Anschlagschiene 6 verhütet, daß die beim Bohren der Belüfungslöcher 10 eventuell entstehenden Grate die Montage der Attikaverkleidung 22 behindern.

Das zweite, obere Profil B weist, ebenso wie das erste Profil A, ein Abdeckteil 24 auf, das im Abstand über dem Abdeckteil 23 des ersten Profils A liegt, wie aus Figur 1 ersichtlich ist. Eine Abdeckschiene 25 erstreckt sich von dem Abdeckteil 24 nach unten und verläuft im Abstand vor der Anschlagschiene 6 des ersten Profils A und deckt diese vollständig ab. Wie aus Figur 2 zu entnehmen ist, befindet sich auf der Unterseite des Abdeckteils 24 ein Stützsteg 31, der im montierten Zustand der Profile auf dem Abdeckteil 23 des ersten Profils A aufliegt. An der Innenseite der Abdeckschiene 25 ist ein Schnappsitz 14 angeordnet, in welchem die Profilnase 12 des ersten Profils A eingerastet ist. Das freie Ende des Abdeckteils 24 ist als Profilhaken 13 ausgebildet, der im montierten Zustand der Profile das Profilende 11 des ersten Profils A umschließt. Auf der Unterseite des Profils A befinden sich ein oder mehrere Anschläge 5, die parallel und im Abstand zu den Federn 7 angeordnet sind und mit dem Ende eines bogenförmig gekrümmten Federteils 32 an einer Gehäusewand 26 anliegen. Die Anschläge 5 erleichtern das Positionieren des Profils A in bezug auf das Flachdach und die Gebäudewand 26.

Das dritte Profil C ist ein Winkelprofil mit unterschiedlich langen Schenkeln 33, 34, von denen der kürzere Schenkel 34 zumindest eine Öffnung 15 zum Hinterlüften der Attikaverkleidung 22 sowie zur Gewährleistung des Tauwasserablaufes aufweist. Auf der Innenseite des kürzeren Schenkels 34 erstrecken sich zwei Stege 19, 20 nach oben, die unterschiedliche Längen besitzen. Jedoch können die Längen der Stege 19 und 20 auch gleichgroß sein. Die beiden Stege 10 und 20 bilden U-förmige Halterungen für die Attikaverkleidung 22. Jeder der Schenkel 33 und 34 weist Rippen 16 bzw. 17 auf, die das Positionieren eines Bohrers erleichtern. Durch die Bohrlöcher 35 werden Schrauben hindurchgeführt, mit der das Profil C an der Gebäudewand 26 festgeschraubt wird. Die Rippen 17 erleichtern wiederum das Positionieren eines Bohrers. Durch das Bohrloch 36 wird die Schraube 18 hindurchgeführt. Die Unterseite bzw. Unterkante 28 der Attikaverkleidung 22 ist mit einer Nut 9 ausgestattet, die von zwei Teilstücken 27 der Attikaverkleidung 22 begrenzt ist. Das in Blickrichtung auf die Attikaverkleidung 22 hintere Teilstück 27 wird durch eine oder mehrere Schrauben 18, die durch die Löcher 36 hindurchgeführt sind, festgeschraubt. Bei den Schrauben 18 handelt es sich um selbstgewindeformende oder -schneidende Schrauben, welche die Attikaverkleidung sowohl horizontal als auch vertikal fixieren. Die Attikaverkleidung 22 als solche kann aus einem Einzelstück oder aus zusammengefügten Elementen bestehen.

Die Montage der Anordnung 1 sowie der Attikaverkleidung 22 geschieht wie folgt:

Zunächst wird das erste Profil A mit dem Flachdach mittels Schrauben, die durch die Schraubverbindung 2 hindurchgeführt werden, verschraubt. Die Anschläge 5 stellen dabei die richtige Positionierung des Profils A gegenüber der Gebäudewand 26 sicher. Als nächster Schritt erfolgt die Befestigung des Profils C an der Gebäudewand 26 durch Verschraubung. Danach wird die Attikaverkleidung 22 mit ihrer Oberkante 29 in die nach unten offenen U-förmigen Halterungen, gebildet aus der Anschlagschiene 6 und den Federn 7, eingeschoben. Hierzu ist es zweckmäßig, die Attikaverkleidung 22 schräg anzustellen. Sobald die Oberkante in die Halterungen eingesetzt ist, wird die Attikaverkleidung 22 so weit nach oben angehoben, bis das hintere Teilstück 27 der Unterkante 28 der Attikaverkleidung 22 in den nach oben offenen U-förmigen Halterungen, gebildet aus den Stegen 19 und 20 des Profils C, eingeschoben werden kann. Die Lage der Attikaverkleidung 22 wird, daran anschließend, mittels der Schrauben 18 fixiert. Zuletzt wird das zweite Profil B auf dem ersten Profil A montiert. Zum Verbinden der beiden Profile A und B miteinander umfaßt der Profilhaken 13 das nach oben schräg verlaufende Profilende 11 des Abdeckteils 23 des ersten Profils A und wird die Abdeckschiene 25 von der Gehäusewand 26 so weit nach außen weggebogen, bis die Profilnase 12 des Abdeckteils 23 des ersten Profils A in den Schnappsitz 14 auf der Innenseite der Abdeckschiene 25 einrasten kann. Bei der Demontage der Anordnung 1 werden die voranstehenden Schritte in umgekehrter Reihenfolge durchgeführt.

Zu dem für die Profile A, B und C verwendeten Material ist noch anzumerken, daß dieses eine gewisse Elastizität besitzt und im Hinblick auf eine große Witterungsbeständigkeit ausgewählt wird. Bei einer bevorzugten Ausführungsform der Anordnung 1 besitzt das erste Profil A eine Fläche von 310 bis 350 mm², insbesondere von 334 mm², das zweite Profil eine Fläche zwischen 210 und 250 mm², insbesondere von 230 mm², und das dritte Profil C eine Fläche von 225 bis 265 mm², insbesondere von 245 mm². Das Abdeckteil 24 des zweiten Profils B verläuft gegenüber der Horizontalen leicht schräg nach innen, um so einen schnellen Wasserabfluß bei Niederschlägen auf das Flachdach zu gewährleisten. Ebenso ist es aber auch möglich, das Abdeckteil 24 horizontal anzuordnen, so daß es zusammen mit der Abdeckschiene 25 einen rechten Winkel einschließt, während bei der beschriebenen dargestellten Ausführungsform des Profils B der Winkel zwischen dem Abdeckteil 24 und der Abdeckschiene 25 geringfügig kleiner als 90° ist.

## Patentansprüche

1. Dachrandeinfassung mit einem ersten unteren, unmittelbar auf einem Flachdach befestigbarem Profil (A), das ein Abdeckteil (23), das auf einer Flachdachverkleidung (4) aufliegt, und eine nach unten gerichtete Anschlagschiene (6) aufweist, und mit einem zweiten, oberen Profil (B), das ebenfalls ein Abdeckteil (24) aufweist, das im Abstand über dem Abdeckteil (23) des ersten Profils (1) liegt, sowie einer Abdeckschiene (25), die im Abstand vor der Anschlagschiene (6) des ersten Profils (A) verläuft und diese vollständig abdeckt, und mit Profilelementen (11, 12, 13, 14) zum Verbinden der beiden Profile (A, B) miteinander, dadurch gekennzeichnet, daß das erste Profil (A) auf seiner Unterseite (30) parallel zu der Anschlagschiene (6) verlaufende mit Belüftungslöchern (10) versehene Federn (7) aufweist, die zusammen mit der gleichfalls mit Belüftungslöchern (10) ausgerüsteten Anschlagschiene (6) nach unten offene, U-förmige Halterungen für die Oberkante (29) derAttikaverkleidung (22) bilden, daß zum Befestigenund Hinterlüften einer Attikaverkleidung (22) ein drittes Profil (C) mit zumindest einer Öffnung (15) vorhanden ist und im Abstand der Einbauhöhe der Attikaverkleidung (22) unterhalb des ersten und zweiten Profils (A, B) an einer Gebäudewand (26) befestigt ist, und daß das dritte Profil (C) mit von zwei Stegen (19, 20) gebildeten, nach oben offenen, U-förmigen Halterungen für ein Teilstück (27) der Unterkante (28) der Attikaverkleidung ausgestattet ist.

2. Dachrandeinfassung nach Anspruch 1, dadurch gekennzeichnet, daß die beiden Profilelemente (11, 12) des ersten Profils (A) aus einem schräg nach oben abgewinkelten Profilende (11) des Abdeckteils (23) und einer am dazu gegenüberliegenden Profilende des Abdeckteils angeordneten Profilnase (12) bestehen, die über die Anschlagschiene (6) vorsteht.

3. Dachrandeinfassung nach Anspruch 1, dadurch gekennzeichnet, daß die beiden Profilelemente (13, 14) des zweiten Profils (B) aus einem abgerundeten Profilhaken (13) des Abdeckteils (24) und einem an der Innenseite der Abdeckschiene (25) angebrachten Schnappsitz (14) bestehen, wobei zum Verbinden des ersten und zweiten Profils (A, B) untereinander die Profilnase (12) des Abdeckteils (23) des ersten Profils (A) in dem Schnappsitz (14) einrastet und der Profilhaken (13) das nach oben schräge Profilende (11) des Abdeckteils des ersten Profils (A) umfaßt.

4. Dachrandeinfassung nach Anspruch 1, dadurch gekennzeichnet, daß das erste Profil (A) auf seiner Unterseite (30) zumindest einen Anschlag (5) aufweist, der parallel und im Abstand zu den Federn (7) angeordnet ist und mit dem Ende seines gekrümmten Federteils (32) an der Gehäusewand (26) anliegt.

5. Dachrandeinfassung nach Anspruch 1, dadurch gekennzeichnet, daß die Unterseite (30) des Abdeckteils (23) des ersten Profils (A) mit Querstegen (3) ausgestattet ist, die zu beiden Seiten einer Schraubverbindung (2) des ersten Profils (A) mit dem Flachdach angeordnet sind.

6. Dachrandeinfassung nach Anspruch 1, dadurch gekennzeichnet, daß das in die U-förmigen Halterungen des dritten Profils (C) eingeschobene Teilstück (27) der Unterkante (28) der Attikaverkleidung (22) durch Schrauben (18) lagefixiert ist.

7. Dachrandeinfassung nach Anspruch 1, dadurch gekennzeichnet, daß das dritte Profil (C) ein Winkelprofil mit unterschiedlich langen Schenkeln (33, 34) ist, wobei der kürzere Schenkel (34) zumindest eine Öffnung (15) zum Hinterlüften der Attikaverkleidung (22) aufweist und die beiden Stege (19, 20) auf dem kürzeren Schenkel (34) gleiche oder verschiedene Längen haben.

## Claims

1. A roof-edge surround having a first, bottom profile (A) which can be fastened directly on a flat roof and has a covering part (23), which rests on a flat-roof cladding (4), and a downwardly directed stop rail (6), and having a second, top profile (B) which likewise has a covering part (24), which is located at a distance above the covering part (23) of the first profile (1), and a covering rail (25), which runs at a distance in front of the stop rail (6) of the first profile (A) and completely covers said stop rail, and having profile elements (11, 12, 13, 14) for connecting the two profiles (A, B) to one another, wherein the first profile (A) has, on its underside (30), resilient elements (7) which run parallel to the stop rail (6), are provided with ventilation holes (10) and together with the stop rail (6), which is likewise provided with ventilation holes (10), form U-shaped securing means which are open at the bottom and are intended for the top edge (29) of the roof-parapet cladding (22), in that a third profile (C) with at least one opening (15) is provided in order to fasten and ventilate a roof-parapet cladding (22), and is fastened on a building wall (26), at a distance beneath the first and second profiles (A, B) which is equal to the installation height of the roof-parapet cladding (22), and in that the third profile (C) is provided with U-shaped securing means which are formed by two webs (19, 20), are open at the top and are intended for a portion (27) of the bottom edge (28) of the roof-parapet cladding.

2. The roof-edge surround as claimed in claim 1, wherein the two profile elements (11, 12) of the first profile (A) comprise an obliquely upwardly angled profile end (11) of the covering part (23) and a profile nose (12) which is arranged on the opposite profile end of the covering part and projects beyond the stop rail (6).

3. The roof-edge surround as claimed in claim 1, wherein the two profile elements (13, 14) of the second profile (B) comprise a rounded profile hook (13) of the covering part (24) and a snap-fit arrangement (14) provided on the inside of the covering rail (25), it being the case that, in order to connect the first and second profiles (A, B) to one another, the profile nose (12) of the covering part (23) of the first profile (A) latches in the snap-fit arrangement (14) and the profile hook (13) encloses the upwardly sloping profile end (11) of the covering part of the first profile (A).

4. The roof-edge surround as claimed in claim 1, wherein the first profile (A) has, on its underside (30), at least one stop (5) which is arranged parallel to, and at a distance from, the resilient elements (7) and butts against the housing wall (26) by way of the end of its curved resilient part (32).

5. The roof-edge surround as claimed in claim 1, wherein the underside (30) of the covering part (23) of the first profile (A) is provided with transverse webs (3) which are arranged on both sides of a screw-connection (2) of the first profile (A) to the flat roof.

6. The roof-edge surround as claimed in claim 1, wherein the portion (27) of the bottom edge (28) of the roof-parapet cladding (22), said portion being pushed into the U-shaped securing means of the third profile (C), is fixed in place by screws (18).

7. The roof-edge surround as claimed in claim 1, wherein the third profile (C) is an angle profile with legs (33, 34) of different lengths, it being the case that the shorter leg (34) has at least one opening (15) for ventilating the roof-parapet cladding (22), and the two webs (19, 20), on the shorter leg (34), are of the same length or different lengths.

## Revendications

1. Habillage de rives de toiture comprenant un premier profilé inférieur (A), pouvant être fixé directement sur un toit plat, qui présente une partie de recouvrement (23) qui repose sur un revêtement de toit plat et une barre de butée (6) dirigée vers le bas, et un deuxième profilé, supérieur (B), qui présente aussi une partie de recouvrement (24) qui se trouve à distance au-dessus de la partie de recouvrement (23) du premier profilé (A), ainsi qu'une barre de recouvrement (25) qui s'étend à distance en avant de la barre de butée (6) du premier profilé (A) et la recouvre entièrement, et des éléments de profilé (11, 12, 13, 14) servant à assembler les deux profilés (A, B) l'un à l'autre,
caractérisé en ce que
le premier profilé (A) présente, sur sa surface inférieure (30), des ressorts (7) s'étendant parallèlement à la barre de butée (6) et munis de trous d'aération (10), et qui, en combinaison avec la barre de butée (6), elle aussi équipée de trous d'aération (10), forment des montures en forme de U ouvertes vers le bas pour le bord supérieur (29) du parement d'attique (22), en ce que, pour fixer et ventiler par l'arrière le parement d'attique (22), il est prévu un troisième profilé (C) muni d'au moins une ouverture (15) et qui est fixé à un mur du bâtiment à distance du niveau de montage du parement d'attique (22), au-dessous des premier et deuxième profilés (A, B), et en ce que le troisième profilé (C) est équipé de montures en forme de U ouvertes vers le haut, formées de deux ailes (19, 20), pour recevoir une partie partielle (27) du bord inférieur (28) du parement d'attique.

2. Habillage de rives de toiture selon la revendication 1, caractérisé en ce que les deux éléments de profilé (11, 12) du premier profilé (A) sont constitués par une extrémité de profilé (11) de la partie de recouvrement (23) qui est coudée obliquement vers le haut et d'un nez de profilé (12), disposé à l'extrémité de profilé de la partie de recouvrement qui y est opposée, et qui fait saillie au-delà de la barre de butée (6).

3. Habillage de rives de toiture selon la revendication 1, caractérisé en ce que les deux éléments de profilé (11, 12) du deuxième profilé (B) sont constitués par un crochet de profilé arrondi (13) de la partie de recouvrement (24) et d'un logement d'enclenchement agencé sur le côté intérieur de la barre de recouvrement (25) cependant que, pour assembler les premier et deuxième profilés (A, B) l'un à l'autre, le nez de profilé (12) de la partie de recouvrement (23) du premier profilé (A) se verrouille dans le logement d'enclenchement (14), et le crochet de profilé (13) emboîte l'extrémité de profilé (11) dirigée obliquement vers le haut de la partie de recouvrement du premier profilé (A).

4. Habillage de rives de toiture selon la revendication 1, caractérisé en ce que le premier profilé (A) présente sur sa face inférieure (30), au moins une butée (5) qui est disposée parallèlement aux ressorts (7) et à distance de ceux-ci, et qui est appuyé contre un mur (26) du bâtiment par l'extrémité de sa partie élastique incurvée (32).

5. Habillage de rives de toiture selon la revendication 1, caractérisé en ce que la face inférieure (30) de la partie de recouvrement (23) du premier profilé (A) est équipée de nervures transversales (3) qui sont disposées des deux côtés d'un assemblage vissé (2) du premier profilé (A) avec le toit plat.

6. Habillage de rives de toiture selon la revendication 1, caractérisé en ce que la pièce partielle (27) du bord inférieur (28) du parement d'attique (22) qui est emboîtée dans les montures en forme de U du troisième profilé (C) est fixée en position par des vis (18).

7. Habillage de rives de toiture selon la revendication 1, caractérisé en ce que le troisième profilé (C) est un profilé cornière possédant des branches (33, 34) de différentes longueurs, la branche plus courte (34) présentant au moins une ouverture (15) pour la ventilation par l'arrière du parement d'attique (22), et les deux ailes (19, 20) prévues sur la branche plus courte (34) ont des longueurs identiques différentes.
